# EUROPÄISCHE PATENTSCHRIFT

(11) **EP 2 754 958 B1**
(45) Veröffentlichungstag und Bekanntmachung des Hinweises auf die Patenterteilung: **21.06.2017**
(21) Anmeldenummer: 13150878.0
(22) Anmeldetag: 10.01.2013
(51) Int. Cl.: F23C 3/00, F23D 14/12, F23M 5/02

(54) **Strahlheizrohr**
Heating radiator tube
Tube de chauffage radiant

(43) Veröffentlichungstag der Anmeldung: 16.07.2014
(73) Patentinhaber: LOI Thermprocess GmbH, 45141 Essen (DE)
(72) Erfinder: Schröder, Dominik, 58553 Halver (DE)
(74) Vertreter: Zenz Patentanwälte Partnerschaft mbB

(56) Entgegenhaltungen:
- DE-B1- 2 314 118
- DE-U1-202012 103 366
- US-A- 5 932 885
- US-A1- 2010 303 452

## Beschreibung

Die Erfindung richtet sich auf ein waagerecht eingebautes Strahlheizrohr zur indirekten Beheizung eines Industrieofens, das einen Rohrkörper, der einen Mittelabschnitt und zumindest einen neben dem Mittelabschnitt angeordneten Rückführungsabschnitt umfasst, und wenigstens einen zur Abstützung oder Aufhängung eines freien Längsendes des Strahlheizrohres dienenden Ansatz, der an dem freien Längsende außenseitig an dem Strahlheizrohr vorgesehen ist, aufweist, wobei der Mittelabschnitt und der zumindest eine Rückführungsabschnitt über wenigstens einen Umlenkungsabschnitt miteinander strömungsverbunden sind, das dem freien Längsende gegenüberliegende, andere Längsende des Strahlheizrohres in einer Wand des Industrieofens befestigt werden kann und wenigstens eine Öffnung aufweist, an die ein zur Beheizung des Strahlheizrohres dienender Brenner angeschlossen werden kann, und der wenigstens eine Verbrennungsabgase innerhalb des Strahlheizrohres umlenkende Umlenkungsabschnitt an dem freien Längsende des Strahlheizrohres angeordnet ist.

Ein Strahlheizrohr der eingangs genannten Art ist zum Beispiel aus der DE 20 2008 009 065 U1, der DE 29 20 902 A1 sowie der DE 20 2012 103 366 U1 bekannt und dient zur Beheizung eines Industrieofens, wenn die Atmosphäre des Ofenraumes in bestimmter Weise eingestellt werden muss und die Einmischung von Luft und Abgasen nicht erlaubt. Ein solches Strahlheizrohr wird innen von einer als Brenner ausgebildeten Wärmequelle beheizt und erhitzt sich dadurch, wobei ein in dem Ofenraum befindliches Gut durch die von dem Strahlheizrohr ausgehende Wärmestrahlung erhitzt wird.

Für Industrieanwendungen sind Strahlheizrohre als Mantelstrahlrohre, wie es in der DE 29 20 902 A1 beschrieben ist, oder mit mehreren Armen oder Zweigen, wie es beispielhaft anhand eines Doppel-P-Strahlrohres in der DE 20 2008 009 065 U1 offenbart ist, ausgeführt. Dabei erstreckt sich ein Längsende des Strahlheizrohres durch eine Ofenwand hindurch, wobei außen bzw. außerhalb des Ofens meist ein Brenner angeflanscht ist. Konstruktionsbedingt muss die Gewichtskraft insbesondere bei metallischen Strahlheizrohren zur Vermeidung ihrer Verbiegung abgefangen werden. Da sich das Abfangen der Gewichtskraft auf der Strahlheizrohrlänge, d.h. entlang der Längsachse des Strahlheizrohres, mit Hilfe von Hängern aus mehreren Gründen (wie zum Beispiel der Anstieg der Wandtemperatur des Strahlheizrohres im Bereich der am Strahlheizrohr anliegenden Aufhängung aufgrund Wärmestaus) als problematisch erweist, findet das Abfangen an dem freien Längsende des Strahlheizrohres, d.h. an dem dem Brenner gegenüberliegenden, geschlossenen und im Ofenraum angeordneten Längsende des Strahlheizrohres, statt. Dazu wird an das freie Längsende, welches bei einem als Mantelstrahlrohr ausgebildeten Strahlheizrohr als Kümpelboden ausgebildet sein kann, ein Ansatz, wie zum Beispiel ein Rohr, angeschweißt. Um das Gewicht des freihängenden Strahlheizrohrendes aufzufangen, wird dann der Ansatz entweder in einer Tasche eines Hängers oder einer Wandtasche des Ofens aufgenommen.

Wie es ferner bekannt ist, strömen die heißen Verbrennungsabgase durch einen Mittelabschnitt des Strahlheizrohres in Richtung des freien Längsendes, wo sie umgelenkt und in einen zur Rückführungsabschnitt gelangen, über den sie im Bereich des Brenners aus dem Strahlheizrohr geleitet werden. Dabei wird infolge der Umlenkung der heißen Verbrennungsabgase die Wandung des freien Längsendes des Strahlheizrohres besonders stark aufgeheizt, wodurch die Festigkeitswerte der Wandung des Strahlheizrohres zumindest im Bereich des freien Längsendes auf Werte sinken, die beim Abfangen der Gewichtskraft über den zum Beispiel rohrförmig ausgebildeten Ansatz zu plastischen Verformungen des freien Längsendes des Strahlheizrohres, welches beispielsweise als Kümpelboden ausgebildet sein kann, führen. Diese Verformungen können zum Ausfall des Strahlheizrohres führen.

Der Erfindung liegt die Aufgabe zugrunde eine Lösung zu schaffen, die auf konstruktiv einfache Weise ein Strahlheizrohr bereitstellt, welches insbesondere im Bereich seiner Abstützung oder Aufhängung eine verbesserte Festigkeit bei hohen Arbeitstemperaturen sowie gleichbleibend gute Gebrauchseigenschaften während einer langen Lebensdauer aufweist.

Bei einem Strahlheizrohr der eingangs bezeichneten Art wird diese Aufgabe erfindungsgemäß dadurch gelöst, dass die Innenwandung des Strahlheizrohres an dem freien Längsende zumindest abschnittsweise mit einer thermischen Isolierung überdeckt ist. Insbesondere wird die Aufgabe erfindungsgemäß gelöst von einem Strahlheizrohr, das einen Rohrkörper, der einen Mittelabschnitt und zumindest einen neben dem Mittelabschnitt angeordneten Rückführungsabschnitt umfasst, und wenigstens einen zur Abstützung oder Aufhängung eines freien Längsendes des Strahlheizrohres dienenden Ansatz, der an dem freien Längsende außenseitig an dem Strahlheizrohr angebracht ist, aufweist, wobei der Mittelabschnitt und der zumindest eine Rückführungsabschnitt über wenigstens einen Umlenkungsabschnitt miteinander strömungsverbunden sind, das dem freien Längsende gegenüberliegende, andere Längsende des Strahlheizrohres wenigstens eine Öffnung aufweist und der wenigstens eine Umlenkungsabschnitt an dem freien Längsende des Strahlheizrohres angeordnet ist, wobei die Innenwandung des Strahlheizrohres an dem freien Längsende zumindest abschnittsweise mit einer thermischen Isolierung überdeckt ist, die ein Material mit einer Wärmeleitfähigkeit von weniger als 0,6 W/(m·K) aufweist.

Vorteilhafte und zweckmäßige Ausgestaltungen und Weiterbildungen der Erfindung ergeben sich aus den Unteransprüchen.

Durch die Erfindung wird ein verbessertes Strahlheizrohr bereitgestellt, bei dem die Verbrennungsabgase bei ihrer Umlenkung im Bereich des freien Längsendes nun nicht mehr auf die Innenwandung des Strahlheizrohres bzw. Strahlheizrohrendes auftreffen. Vielmehr erfolgt die Umlenkung nun - aus der Richtung des Brenners bzw. der Ofenwand betrachtet - vor der Innenwandung des Strahlheizrohres im Bereich des freien Längsendes an der thermischen Isolierung. Die Wandung des Strahlheizrohres ist im Bereich der Umlenkung am freien Längsende durch die thermische Isolierung vor einer zu starken Erwärmung geschützt, was dazu führt, dass die mit der thermischen Isolierung geschützte Wandung des Strahlheizrohres um mindestens 50°C weniger erwärmt wird, was im Temperaturgrenzbereich des Strahlheizrohrmaterials eine Erhöhung der Festigkeit um den Faktor 2 bis 5 bedeuten kann. Somit können mit Hilfe der erfindungsgemäßen Isolierung, die rohrinnenseitig aufgebracht bzw. angeordnet ist, plastische Verformungen und die Zerstörung des Strahlheizrohres verhindert werden. Durch die Erfindung werden Verformungen des freien Längsendes und des Ansatzes und somit ein langlebiges und wartungsarmes Strahlheizrohr bereitgestellt, wobei die thermische Isolierung insbesondere die Verbiegung der Wandung im Bereich des Ansatzes reduziert oder sogar verhindert. Die thermische Isolierung kann aber auch Schweißverbindungen schützen, wie zum Beispiel eine Schweißnaht, über die der Ansatz an dem Strahlheizrohr angebracht sein kann. Dadurch, dass die thermische Isolierung auf der Innenseite der Wand des Strahlheizrohres vorgesehen ist, ändern sich die Außen- und Einbaumaße des Strahlheizrohres in keiner Weise, so dass für das erfindungsgemäße Strahlheizrohr keine baulichen Veränderungen des Einsatzortes erforderlich sind.

Da die Umlenkung der heißen Verbrennungsabgase zu einer besonders starken Aufheizung der Innenwandung im Bereich des Umlenkungsabschnittes führen können, ist in Weiterbildung der Erfindung vorgesehen, dass die Innenwandung im Bereich des wenigstens einen Umlenkungsabschnitts zumindest abschnittsweise von der thermischen Isolierung überdeckt ist.

Um die thermische Isolierung materialsparend und baulich so klein wie möglich, aber dennoch effektiv auszubilden, sieht die Erfindung in weiterer Ausgestaltung vor, dass zumindest der dem Ansatz gegenüberliegende Abschnitt der Innenwandung des Strahlheizrohres von der thermischen Isolierung überdeckt ist. Bei einer solchen Ausgestaltung muss das Ziel erreicht werden, dass die Festigkeit des Ansatzes und die Festigkeit der Verbindung des Ansatzes zum Strahlheizrohr bei den gegebenen Betriebstemperaturen und Gewichtskräften nicht verformt wird.

Hinsichtlich der Ausführung der thermischen Isolierung sieht die Erfindung ferner vor, dass die thermische Isolierung ein Hochtemperaturkeramikwolle aufweisendes Vakuumformteil ist. Ein solches Formteil besteht aus besonders temperaturwechselbeständigem Material und kann je nach Wahl des keramischen Basismaterials beispielsweise bis 1800°C Anwendungstemperatur eingesetzt werden, was weit über der üblichen Einsatztemperatur von Strahlheizrohren liegt.

Alternativ kann die thermische Isolierung aus einem Feuerfest-, Schamott- oder Isolierstein gebildet sein, um die Innenwandung des Strahlheizrohres im Bereich des freien Endes bzw. im Bereich des Umlenkungsabschnittes abzudecken und vor einem direkten Kontakt mit den umzulenkenden Verbrennungsabgasen zu schützen.

Eine besonders gute Wärmeisolierung lässt sich bei dem erfindungsgemäßen Strahlheizrohr dadurch erzielen, dass die thermische Isolierung ein Material mit einer Wärmeleitfähigkeit von weniger als 0,6 W/(m·K) aufweist.

Hinsichtlich einer kompakten Bauweise des Strahlheizrohres ist es in Ausgestaltung der Erfindung von Vorteil, wenn die thermische Isolierung eine Wandstärke in Rohrlängsrichtung von höchstens einem Drittel des Durchmessers des Strahlheizrohres aufweist. Die Dicke der thermischen Isolierung muss so gewählt werden, dass die Temperatur am Übergang zum Ansatz soweit abgesenkt wird, dass die Gewichtskräfte ohne Verformung des Strahlheizrohres aufgenommen werden können. Hierzu sieht die Erfindung in weiterer Ausgestaltung vor, dass die thermische Isolierung eine die Temperatur des Strahlheizrohres im Bereich des Ansatzes derart reduzierende Wanddicke in Rohrlängsrichtung aufweist, dass vom Ansatz aufzunehmende Kräfte bei Aufhängung oder Abstützung des freien Längsendes des Strahlheizrohres weder den Ansatz noch das freie Längsende oder einen Übergangsbereich zwischen dem freien Längsende und dem Ansatz plastisch verformen.

Die Isolierung am Strahlheizrohrende kann in Sandwichbauweise aufgebaut sein, wobei dann wenigstens eine zumindest im Bereich des freien Längsendes ausgebildete Materialschicht die thermische Isolierung ist, so dass die thermische Isolierung zumindest abschnittsweise als Materialschicht in den Grundwerkstoff des Strahlheizrohres eingebettet ist. Alternativ kann die thermische Isolierung selbst in Sandwichbauweise aufgebaut sein. Hierzu sieht die Erfindung in Ausgestaltung vor, dass die thermische Isolierung zumindest zwei unterschiedliche, verschiedene Eigenschaften aufweisende und in Rohrlängsrichtung hintereinanderliegend angeordnete Schichten aufweist. Dabei können in vorteilhafter Weise Materialschichten mit unterschiedlichen Eigenschaften kombiniert werden, um das gewünschte Ziel zu erreichen. Hierbei kann wenigstens eine der zumindest zwei Schichten der thermischen Isolierung Metall oder mineralisches Isoliermaterial oder keramisches Isoliermaterial aufweisen.

Das erfindungsgemäße Strahlheizrohr, welches horizontal im Ofen eingebaut wird, kann in unterschiedlicher Bauweise ausgeführt sein. Beispielsweise kann das Strahlheizrohr als Mantelstrahlrohr ausgebildet sein, wobei dann der Mittelabschnitt von einem Flammrohr definiert ist. Alternativ dazu kann das Strahlheizrohr zur Vergrößerung der abstrahlenden Oberfläche als ein P-Strahlrohr, ein Doppel-P-Strahlrohr, ein U-Strahlrohr oder ein W-Strahlrohr ausgebildet sein. Es ist ersichtlich, dass die Erfindung für alle Bauformen von Strahlheizrohren geeignet ist, auch unabhängig davon, ob die Bauform eine innere Rezirkulation der Verbrennungsabgase gestattet oder nicht.

Es versteht sich, dass die vorstehend genannten und nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen. Der Rahmen der Erfindung ist nur durch die Ansprüche definiert.

Weitere Einzelheiten, Merkmale und Vorteile des Gegenstandes der Erfindung ergeben sich aus der nachfolgenden Beschreibung im Zusammenhang mit der Zeichnung, in der beispielhafte Ausführungsformen der Erfindung dargestellt sind. In der Zeichnung zeigt:
Figur 1 ein als Mantelstrahlrohr ausgebildetes Strahlungsrohr in geschnittener und prinzipieller Darstellung,
Figur 2 ein als Doppel-P-Strahlrohr ausgebildetes Strahlungsrohr in geschnittener und prinzipieller Darstellung,
Figur 3 einen vergrößerten Ausschnitt des freien Endes eines als Mantelstrahlrohr ausgebildeten Strahlungsrohres gemäß einer anderen Ausführungsform und
Figur 4 einen vergrößerten Ausschnitt des freien Endes eines als Mantelstrahlrohr ausgebildeten Strahlungsrohres gemäß einer noch anderen Ausführungsform.

In den Figuren 1 bis 4 sind verschiedene Ausführungsformen eines Strahlheizrohres gemäß der Erfindung dargestellt. Die gezeigten Strahlheizrohre dienen der indirekten Beheizung eines nicht näher dargestellten Industrieofens, der als ein von Wänden umschlossener Raum definiert ist, in dem einem Gut Wärme mit Hilfe des Strahlheizrohres zugeführt wird. In Figur 1 ist ein erfindungsgemäßes Strahlheizrohr 1 gemäß einer ersten Ausführungsform, in Figur 2 ein erfindungsgemäßes Strahlheizrohr 1' gemäß einer zweiten Ausführungsform, in Figur 3 ein erfindungsgemäßes Strahlheizrohr 1" gemäß einer dritten Ausführungsform und in Figur 4 ein erfindungsgemäßes Strahlheizrohr 1"' gemäß einer vierten Ausführungsform gezeigt. Bei allen Ausführungsformen weist das horizontal im Ofen eingebaute Strahlheizrohr 1, 1', 1", 1"' einen Rohrkörper 2 auf, der je nach Bauart verschieden ausgestaltet sein kann. Dabei ist aber immer ein erstes Längsende 3 des Rohrkörpers 2 bzw. des Strahlheizrohres 1, 1', 1", 1"' durch eine Ofenwand 4 des Industrieofens geführt, so dass der Rohrkörper 2 horizontal verlaufend im Ofenraum 5 angeordnet ist und dort seine Wärme abstrahlen kann. Dabei wird der mit seinem ersten Längsende 3 an der Wand bzw. Ofenwand 4 befestigte Rohrkörper 2 von heißen Verbrennungsabgasen eines außerhalb des Ofenraumes 5 angeordneten Brenners 6, der in den Figuren lediglich schematisch dargestellt ist, erhitzt. Die heißen Verbrennungsabgase des Brenners 6 strömen durch einen Rekuperator 13 in den Rohrkörper 2 hinein und durchströmen einen Mittelabschnitt 8 des Rohrkörpers, der in Richtung des freien Endes 9 des Rohrkörpers 2 führt, wie der eingezeichnete Pfeil 10 andeutet. Dem Brenner 6 werden Verbrennungsluft über einen Anschluss 11 und Verbrennungsgas über einen weiteren Anschluss 12 zugeführt, wobei ein Rekuperator 13 zur Nutzung der Wärme der Verbrennungsabgase vorgesehen sein kann, bevor die Verbrennungsabgase aus dem Rohrkörper 2 über den Anschluss 14 abgeführt werden.

Am freien Ende 9, welches gegenüber der Atmosphäre des Ofenraumes 5 gasdicht verschlossen ist, weist der Rohrkörper 2 wenigstens einen Umlenkungsabschnitt 15 auf, an welchem die Verbrennungsabgase in Richtung des Brenners 6 umgelenkt werden. Bei den Ausführungsformen der Figuren 1, 3 und 4 ist das Strahlheizrohr 1, 1", 1"' als Mantelstrahlrohr 16 ausgebildet, wobei der Mittelabschnitt 8 von einem Flammrohr 17 gebildet und definiert ist. Demgegenüber ist bei der in Figur 2 gezeigten Ausführungsform das Strahlheizrohr 1' als Doppel-P-Strahlrohr 18 ausgebildet. Der jeweilige Umlenkungsabschnitt 15 bei den einzelnen Ausführungsformen verbindet im Fall des Mantelstrahlrohres 16 (siehe Figuren 1, 3 und 4) den Mittelabschnitt 8 mit einem Rückführungsabschnitt 19, der durch den Ringraum zwischen dem Flammrohr 17 und dem Mantelstrahlrohr 16 gebildet ist. Demgegenüber verbinden bei der in Figur 2 dargestellten Ausführungsform die beiden Umlenkungsabschnitte 15 den rohrförmigen Mittelabschnitt 8 mit zwei rohrförmigen Rückführungsabschnitten 19', die zum ersten Längsende 3 des Rohrkörpers 2 zurückführen, wodurch Verbrennungsabgas zum Teil wieder in den Mittelabschnitt 8 gelangen kann. Der bzw. die Umlenkungsabschnitte 15, an dem bzw. an denen die Verbrennungsabgase innerhalb des Strahlheizrohres 1, 1', 1", 1"' umgelenkt werden, ist bzw. sind an dem freien Längsende 9 des Strahlheizrohres 1, 1', 1", 1'" angeordnet. Der Mittelabschnitt 8 und der zumindest eine Rückführungsabschnitt 19 bzw. 19' sind somit über wenigstens einen Umlenkungsabschnitt 15 miteinander strömungsverbunden, so dass das Verbrennungsabgas im Wesentlichen über den Rückführungsabschnitt 19 bzw. die Rückführungsabschnitte 19' über eine Öffnung 7 am ersten Längsende 3 aus dem Rohrkörper 2 abgeführt werden kann, wobei die Verbrennungsabgase zuvor noch an dem optionalen Rekuperator 13 zur Erwärmung der Verbrennungsluft vorbeiströmen können. Die Rückführungsabschnitte 19 bzw. 19' sind dabei - wie es aus den Figuren ersichtlich ist - neben dem Mittelabschnitt 3 angeordnet.

Um das Gewicht des jeweiligen Strahlheizrohres 1, 1', 1", 1"' aufzufangen, ist dieses an seinem dem ersten Längsende 3 gegenüberliegenden Längsende 9 mit Hilfe eines außenseitig am Rohrkörper 2 angebrachten Ansatzes 20 entweder in einer Tasche eines Hängers oder einer Wandtasche des Ofens abgestützt. Alternativ können auch mehrere Ansätze zur Aufhängung oder Abstützung vorgesehen sein, wobei dann für einen jeweiligen, Kräfte aufnehmenden Ansatz jeweils eine eigene thermische Isolierung vorgesehen sein muss. Üblicherweise ist der Ansatz 20 an der Außenseite des Strahlheizrohres 1, 1', 1", 1"' angeschweißt. Erfindungsgemäß ist die Innenwandung 21 des jeweiligen Strahlheizrohres 1, 1', 1", 1'" an dem freien Längsende 9 zumindest abschnittsweise mit einer thermischen Isolierung 22 überdeckt, wodurch eine zu starke Erwärmung der Innenwandung 21 verhindert wird, was wiederum eine gewünschte Erhöhung der Festigkeit in diesem Bereich nach sich zieht.

Mit Bezug auf Figur 1 überdeckt die Isolierung das gesamte bodenförmige Längsende 9 des Strahlheizrohres 1, so dass die Umlenkung der Verbrennungsabgase vor der thermischen Isolierung 22 und damit vor Innenwandung 21 erfolgt, wodurch das Längsende 9 weniger erwärmt wird, als der übrige Wandungsbereich des Strahlheizrohres 1, welches von dem Verbrennungsabgas nach wie vor erwärmt wird. Auch bei der zweiten Ausführungsform gemäß Figur 2, bei welcher das Strahlheizrohr 1' nach Art eines Doppel-P-Strahlrohres ausgeführt ist, ist das gesamte Längsende 9 von der thermischen Isolierung 22 überdeckt.

Zwar überdeckt die thermische Isolierung 22 bei der dritten Ausführungsform in Figur 3 auch das freie Längsende 9 komplett. Jedoch ist auf der dem Längsende 9 abgewandten Seitenfläche der thermischen Isolierung 22 eine hitzebeständige Platte 23 aus beispielsweise Metall oder Keramik vorgesehen, durch die ein direkter Kontakt der thermischen Isolierung 22 mit den in diesem Bereich umzulenkenden Verbrennungsabgasen unterbunden ist, denn die Verbrennungsabgase werden an der nun den Umlenkungsabschnitt 15 definierenden Platte 23 umgelenkt. Die Platte 23 bildet somit eine Art Schutzschild für die thermische Isolierung 22, damit diese nicht den heißen Verbrennungsabgasen direkt ausgesetzt ist.

Demgegenüber bilden bei der dritten Ausführungsform des Strahlheizrohres 1"' mehrere, im Flammenrohr 17 selbst ausgeformte Durchtrittsöffnungen die Umlenkungsabschnitte 15 zwischen dem Mittelabschnitt 8 und dem ringspaltförmigen Rückführungsabschnitt 19 aus, wobei insbesondere die Innenwandung 21 nur abschnittsweise im Bereich des Mittelabschnitts 8 bzw. nur am Ende des Flammenrohres 17 von der thermischen Isolierung 22 überdeckt ist. Die Umlenkungsabschnitte 15 in Form der Durchtrittsöffnungen sind nur schematisch angedeutet und es versteht sich, dass diese in Form und Anzahl variieren können.

Unabhängig davon ist bei allen Ausführungsformen des Strahlheizrohres 1, 1', 1", 1"' zumindest der dem Ansatz 20 gegenüberliegende Abschnitt bzw. Bereich der Innenwandung 21 von der thermischen Isolierung 22 überdeckt. Dabei kann die thermische Isolierung 2 ein Hochtemperaturwolle aufweisendes Vakuumformteil sein oder aus einem Feuerfest- oder Isolierstein gebildet sein. Alternativ dazu kann die thermische Isolierung 22 auch aus vakuumgeformten Keramikfasern bestehen. Es sollte angestrebt sein, dass die thermische Isolierung 22 ein Material mit einer Wärmeleitfähigkeit von weniger als bzw. höchstens 0,6 W/(m·K) aufweist. Auch ist es zumindest bei einem Mantelstrahlrohr wünschenswert, wenn die thermische Isolierung 22 eine Wanddicke 24 in Rohrlängsrichtung von höchstens einem Drittel des Durchmessers 25 des Strahlheizrohres 1" aufweist, wie es in Figur 3 exemplarisch dargestellt ist.

Allgemein und unabhängig von den gezeigten Ausführungsbeispielen ist es zumindest erforderlich, dass die thermische Isolierung 22 eine die Temperatur des Strahlheizrohres 1, 1', 1", 1"' im Bereich des Ansatzes 20 derart reduzierende Wanddicke bzw. Wandstärke 24 in Rohrlängsrichtung aufweist, dass vom Ansatz 20 aufzunehmende Kräfte bei Aufhängung oder Abstützung des freien Längsendes 9 des Strahlheizrohres 1, 1', 1", 1"' weder den Ansatz 20 noch das freie Längsende 9 oder einen Übergangsbereich zwischen dem freien Längsende 9 und dem Ansatz 20 plastisch verformen.

Die thermische Isolierung 22 kann homogen und aus einem einzigen Werkstoff bzw. Material ausgebildet sein. Alternativ ist es auch denkbar, dass die thermische Isolierung 22 schichtmäßig aus unterschiedlichen Materialien ausgebildet ist. Denkbar ist es hierbei, dass die thermische Isolierung 22 zumindest zwei unterschiedliche, verschiedene Eigenschaften aufweisende und in Rohrlängsrichtung hintereinanderliegend angeordnete Schichten 22, 23 aufweist, wobei wenigstens eine der zumindest zwei Schichten 22, 23 der thermischen Isolierung 22 Metall oder mineralisches Isoliermaterial oder keramisches Isoliermaterial aufweisen kann.

Zusammenfassend werden von der vorliegenden Erfindung zur Lösung der sich gestellten Aufgabe die vorstehend im Detail beschriebenen Möglichkeiten der abschnittsweise innenseitigen, thermischen Isolierung des Strahlheizrohres bereitgestellt, durch die das Material des Strahlheizrohres im Wandbereich des zur Abstützung dienenden Ansatzes weniger erwärmt wird als die übrigen Wandbereiche des Strahlheizrohres, was im Temperaturgrenzbereich des Strahlheizrohrmaterials zu einer Erhöhung der Festigkeit um den Faktor 2 bis 5 führen kann. Die Erfindung wurde insbesondere am Beispiel eines Mantelstrahlrohres für einen Industrieofen beschrieben, wobei das Strahlheizrohr einseitig an einem seiner beiden Längsenden gasdicht verschlossen ausgebildet ist und an das verschlossen ausgebildete Längsende außenseitig ein abstehender Ansatz zur Abstützung des verschlossen ausgebildeten Längsendes angeformt ist. Dabei ist das verschlossen ausgebildete Längsende bzw. der Boden des Mantelstrahlheizrohres innenseitig mit einer Isolierung versehen.

Die vorstehend beschriebene Erfindung ist selbstverständlich nicht auf die beschriebenen und dargestellten Ausführungsformen beschränkt. Es ist ersichtlich, dass an den in den Zeichnungen dargestellten Ausführungsformen zahlreiche, dem Fachmann entsprechend der beabsichtigten Anwendung naheliegende Abänderungen vorgenommen werden können, ohne dass dadurch der Bereich der Erfindung verlassen wird. Dabei gehört zur Erfindung alles dasjenige, was in der Beschreibung enthalten und/oder in den Zeichnungen dargestellt ist, einschließlich dessen, was abweichend von den konkreten Ausführungsbeispielen für den Fachmann naheliegt.

## Patentansprüche

1. Strahlheizrohr (1, 1', 1", 1"') zur indirekten Beheizung eines Industrieofens, das einen Rohrkörper (2), der einen Mittelabschnitt (8) und zumindest einen neben dem Mittelabschnitt (8) angeordneten Rückführungsabschnitt (19, 19') umfasst, und wenigstens einen zur Abstützung oder Aufhängung eines freien Längsendes (9) des Strahlheizrohres (1, 1', 1", 1"') dienenden Ansatz (20), der an dem freien Längsende (9) außenseitig an dem Strahlheizrohr (1, 1', 1", 1"') vorgesehen ist, aufweist, wobei
der Mittelabschnitt (8) und der zumindest eine Rückführungsabschnitt (19, 19') über wenigstens einen Umlenkungsabschnitt (15) miteinander strömungsverbunden sind,
das dem freien Längsende (9) gegenüberliegende, andere Längsende (3) des Strahlheizrohres (1, 1', 1", 1"') in einer Wand (4) des Industrieofens befestigt werden kann und wenigstens eine Öffnung (7) aufweist, an die ein zur Beheizung des Strahlheizrohres (1, 1', 1", 1"') dienender Brenner (6) angeschlossen werden kann, und
der wenigstens eine Verbrennungsabgase innerhalb des Strahlheizrohres (1, 1', 1", 1"') umlenkende Umlenkungsabschnitt (19, 19') an dem freien Längsende (9) des Strahlheizrohres (1, 1', 1", 1"') angeordnet ist,
**dadurch gekennzeichnet,**
**dass** die Innenwandung (21) des Strahlheizrohres (1, 1', 1", 1"') an dem freien Längsende (9) zumindest abschnittsweise mit einer thermischen Isolierung (22) überdeckt ist, die ein Material mit einer Wärmeleitfähigkeit von weniger als 0,6 W/(m·K) aufweist.

2. Strahlheizrohr (1, 1', 1", 1"') nach Anspruch 1, **dadurch gekennzeichnet, dass** die Innenwandung (21) im Bereich des wenigstens einen Umlenkungsabschnitts (15) zumindest abschnittsweise von der thermischen Isolierung (22) überdeckt ist.

3. Strahlheizrohr (1, 1', 1", 1"') nach Anspruch 1 oder 2, **dadurch gekennzeichnet, dass** zumindest der dem Ansatz (20) gegenüberliegende Abschnitt der Innenwandung (21) des Strahlheizrohres (1, 1', 1", 1"') von der thermischen Isolierung (22) überdeckt ist.

4. Strahlheizrohr (1, 1', 1", 1"') nach einem der vorhergehenden Ansprüche, **dadurch gekennzeichnet, dass** die thermische Isolierung (22) ein Hochtemperaturkeramikwolle aufweisendes Vakuumformteil ist.

5. Strahlheizrohr (1, 1', 1", 1"') nach einem der Ansprüche 1 bis 4, **dadurch gekennzeichnet, dass** die thermische Isolierung (22) aus einem Schamott- oder Isolierstein gebildet ist.

6. Strahlheizrohr (1, 1', 1", 1"') nach einem der Ansprüche 1 bis 4, **dadurch gekennzeichnet, dass** die thermische Isolierung (22) aus vakuumgeformten Keramikfasern besteht.

7. Strahlheizrohr (1, 1', 1", 1"') nach einem der vorhergehenden Ansprüche, **dadurch gekennzeichnet, dass** die thermische Isolierung (22) eine Wandstärke (24) in Rohrlängsrichtung von höchstens einem Drittel des Durchmessers (25) des Strahlheizrohres (1, 1', 1", 1"') aufweist.

8. Strahlheizrohr (1, 1", 1"') nach einem der vorhergehenden Ansprüche, **dadurch gekennzeichnet, dass** das Strahlheizrohr (1, 1", 1"') als Mantelstrahlrohr (16) ausgebildet ist und der Mittelabschnitt (8) von einem Flammrohr (17) definiert ist.

9. Strahlheizrohr (1') nach einem der Ansprüche 1 bis 7, **dadurch gekennzeichnet, dass** das Strahlheizrohr (1') als ein P-Strahlrohr, ein Doppel-P-Strahlrohr (18), ein U-Strahlrohr oder ein W-Strahlrohr ausgebildet ist.

## Claims

1. A radiant tube (1, 1', 1", 1"') for the indirect heating of an industrial furnace comprising a tube body (2), which comprises a middle section (8) and at least one return section (19, 19') arranged next to the middle section (8), and at least one shoulder (20) serving for supporting or suspending a free longitudinal end (9) of the radiant tube (1, 1', 1", 1"'), which is provided on the free longitudinal end (9) on the outside on the radiant tube (1, 1', 1", 1"'), wherein the middle section (8) and the at least one return section (19, 19') are flow-connected to one another via at least one deflection section (15), the other longitudinal end (3) of the radiant tube (1, 1', 1", 1"') located opposite the free longitudinal end (9) can be fastened in a wall (4) of the industrial furnace and comprises at least one opening (7), to which a burner (6) serving for heating the radiant tube (1, 1', 1", 1"') can be connected, and the at least one deflection section (19, 19') deflecting combustion waste gases within the radiant tube (1, 1', 1", 1'") is arranged on the free longitudinal end (9) of the radiant tube (1, 1', 1", 1"'), **characterized in that** the inner wall (21) of the radiant tube (1, 1', 1", 1"') is covered with a thermal insulation (22) on the free longitudinal end (9) at least in sections, which insulation comprises a material with a heat conductivity of less than 0.6 W/(m·K).

2. The radiant tube (1, 1', 1", 1"') according to Claim 1, **characterized in that** the inner wall (21) is covered in the region of the at least one deflection section (15) by the thermal insulation (22) at least in sections.

3. The radiant tube (1, 1', 1", 1"') according to Claim 1 or 2, **characterized in that** at least the section of the inner wall (21) of the radiant tube (1, 1', 1", 1"') located opposite the shoulder (20) is covered by the thermal insulation (22).

4. The radiant tube (1, 1', 1", 1"') according to any one of the preceding claims, **characterized in that** the thermal insulation (22) is a vacuum moulded part comprising high-temperature ceramic wool.

5. The radiant tube (1, 1', 1", 1"') according to any one of the Claims 1 to 4, **characterized in that** the thermal insulation (22) is formed from a refractory or insulating brick.

6. The radiant tube (1, 1', 1", 1"') according to Claims 1 to 4, **characterized in that** the thermal insulation (22) consists of vacuum-moulded ceramic fibres.

7. The radiant tube (1, 1', 1", 1"') according to any one of the preceding claims, **characterized in that** the thermal insulation (22) has a wall thickness (24) in tube longitudinal direction of maximally a third of the diameter (25) of the radiant tube (1, 1', 1", 1"').

8. The radiant tube (1, 1", 1"') according to any one of the preceding claims, **characterized in that** the radiant tube (1, 1", 1"') is designed as a jacketed jet tube (16) and the middle section (8) is defined by a flame tube (17).

9. The radiant tube (1') according to any one of the Claims 1 to 7, **characterized in that** the radiant tube (1') is designed as a P-jet tube, a double P-jet tube (18), a U-jet tube or a W-jet tube.

## Revendications

1. Tube de chauffage radiant (1,1',1",1"') pour le chauffage indirect d'un four industriel, qui comporte au moins un corps tubulaire (2), comprenant une section centrale (8) et au moins une section de retour (19,19') disposée près de la section centrale (8) et au moins un téton en saillie (20) prévu à l'extrémité longitudinale libre (9) à l'extérieur sur le tube de chauffage radiant (1,1',1",1"'), servant à soutenir ou à suspendre une extrémité longitudinale (9) libre du tube de chauffage radiant (1,1',1",1"'),
la section centrale (8) et au moins une section de renvoi (19,19') étant reliées en communication fluide l'une à l'autre par le biais d'au moins une section de déviation (15),
l'autre extrémité longitudinale (3) du tube de chauffage radiant (1,1',1",1"'), opposée à l'extrémité longitudinale libre (9) pouvant être fixée dans une paroi (4) du four industriel et comportant au moins une ouverture (7) à laquelle un brûleur (6) servant au chauffage du tube de chauffage radiant (1,1',1",1"') peut être raccordé, et
au moins une section de déviation (19,19') déviant les gaz de combustion à l'intérieur du tube de chauffage radiant (1,1',1",1"') étant disposée à l'extrémité longitudinale libre (9) du tube de chauffage radiant (1,1',1",1"'),
**caractérisé en ce que**
la paroi intérieure (21) du tube de chauffage radiant (1,1',1",1"'), est recouverte à l'extrémité longitudinale libre (9) au moins par section d'une isolation thermique (22), qui comporte un matériau avec une thermoconductivité inférieure à 0,6 W/(m.K).

2. Tube de chauffage radiant (1,1',1",1"') selon la revendication 1, **caractérisé en ce que** la paroi intérieure (21) est recouverte au moins par section d'une isolation thermique (22) dans la zone d'au moins une section de déviation (15).

3. Tube de chauffage radiant (1,1',1",1"') selon la revendication 1 ou 2, **caractérisé en ce qu'**au moins la section de la paroi intérieure (21) du tube de chauffage radiant (1,1',1",1"'), opposée au téton en saillie (20) est recouverte par l'isolation thermique (22).

4. Tube de chauffage radiant (1,1',1",1"') selon l'une quelconque des revendications précédentes, **caractérisé en ce que** l'isolation thermique (22) est une pièce moulée sous vide comportant une laine de céramique à haute température.

5. Tube de chauffage radiant (1,1',1",1"') selon l'une quelconque des revendications 1 à 4, **caractérisé en ce que** l'isolation thermique (22) est formée d'une brique réfractaire ou isolante.

6. Tube de chauffage radiant (1,1',1",1"') selon l'une quelconque des revendications 1 à 4, **caractérisé en ce que** l'isolation thermique (22) est composé de fibres céramiques moulées sous vide.

7. Tube de chauffage radiant (1,1',1",1"') selon l'une quelconque des revendications précédentes, **caractérisé en ce que** l'isolation thermique (22) comporte une épaisseur de paroi (24) dans le sens longitudinal du tube au maximum d'un tiers du diamètre (25) du tube de chauffage radiant (1,1',1",1"').

8. Tube de chauffage radiant (1,1",1'") selon l'une quelconque des revendications précédentes, **caractérisé en ce que** le tube de chauffage radiant (1,1",1'") est constitué comme un tube radiant d'enveloppe (16) et la section centrale (8) est définie par un tube à flammes (17).

9. Tube de chauffage radiant (1') selon l'une quelconque des revendications 1 à 7, **caractérisé en ce que** le tube de chauffage radiant (1') est constitué comme un tube radiant P, un tube radiant P double (18) un tube radiant en U ou un tube radiant W.
